# EUROPÄISCHE PATENTSCHRIFT

(11) **EP 2 462 659 B1**
(45) Veröffentlichungstag und Bekanntmachung des Hinweises auf die Patenterteilung: **11.04.2018**
(21) Anmeldenummer: 10732664.7
(22) Anmeldetag: 07.07.2010
(51) Int. Cl.: H01R 13/46

(54) **STECKERVERBINDUNG UND VERFAHREN ZUR HERSTELLUNG EINER VERBINDUNG DAMIT**
PLUG CONNECTION AND METHOD FOR PRODUCING A CONNECTION THEREWITH
CONNECTEUR ET PROCÉDÉ POUR ÉTABLIR UNE CONNEXION À L'AIDE DE CE CONNECTEUR

(30) Priorität: 07.08.2009 DE 102009036690
(43) Veröffentlichungstag der Anmeldung: 13.06.2012
(73) Patentinhaber: WABCO GmbH, 30453 Hannover (DE)
(72) Erfinder: JOVERS, Ingo, 30989 Gehrden (DE); LUCAS, Johann, 31319 Sehnde (DE)
(74) Vertreter: Lauerwald, Jörg
(86) Internationale Anmeldenummer: PCT/EP2010/004144
(87) Internationale Veröffentlichungsnummer: WO 2011/015267

(56) Entgegenhaltungen:
- DE-A1- 10 143 266
- US-A1- 2002 119 686
- US-A1- 2006 049 942
- US-A1- 2007 149 012

## Beschreibung

Die Erfindung betrifft eine Steckerverbindung, insbesondere zur Herstellung einer elektrischen und / oder informationstechnologischen Verbindung, vorzugsweise im Bereich eines Nutzfahrzeuges, umfassend wenigstens ein weibliches und ein männliches Steckerverbindungsteil.

Des weiteren betrifft die Erfindung ein Verfahren zur Herstellung einer Verbindung mittels einer solchen Steckerbindung.

Im Bereich eines Nutzfahrzeuges, sowohl im Bereich einer Zugmaschine, als auch im Bereich eines Hängers, als auch zur Verbindung von Zugmaschine und Hänger, müssen viele Verbindungen hergestellt werden. Dies geschieht häufig mit einer Steckerverbindung, die wenigstens ein weibliches und ein männliches Steckerverbindungsteil umfasst.

Eine solche Steckerverbindung muss bei einem Nutzfahrzeug aber nicht nur robust und sicher hergestellt werden, sondern sie muss häufig zum Beispiel auch spritzwassergeschützt sein, wenn sie beispielsweise in einem Außenbereich des Fahrzeuges angeordnet werden soll, wozu ein wasserdichter und / oder wasserabweisender Schutzlack auf der Steckerverbindung aufgetragen wird. Andererseits, muss eine solche Steckerverbindung auch gekennzeichnet werden. Dann tritt jedoch das Problem auf, dass eine Kennzeichnung unter einem Schutzlack nicht mehr erkennbar ist. Die US 2006/0049942A1 offenbart eine Steckverbindung, bei der auf einem Stecker ein IC Chip mit einer zugehörigen Antenne angebracht ist. Der Stecker kann mit einer Buchse verbunden werden, die eine Hilfsantenne zur Verstärkung des von der Antenne ausgestrahlten Signals aufweist. Hierdurch kann die Steckverbindung überprüft werden.

Das Dokument DE 101 43 266 A1 zeigt eine Steckverbindung, bestehend aus Stecker und Steckeraufnehmer, wobei die Beschriftung des Gehäuses des männlichen Steckers in das Gehäuse des weiblichen Steckers versenkbar ist, und wobei das Gehäuse des weiblichen Steckers nicht spritzwassergeschützt ist.

Der Erfindung liegt daher die Aufgabe zugrunde, eine Möglichkeit aufzuzeigen, bei der beide Anforderungen gegebenenfalls miteinander in Einklang gebracht werden können.

Diese Aufgabe wird erfindungsgemäß gelöst durch wenigstens eine Kennzeichnung auf dem männlichen Steckerverbindungsteil in einem in das weibliche Steckerverbindungsteil versenkbaren Bereich.

Durch diese erfindungsgemäße Maßnahme gelangt die Kennzeichnung mit Vorteil bei Verbindung der beiden Steckerverbindungsteile in einen geschützten Bereich und kann durch Lösen der Steckerverbindung jeweils begutachtet werden. Die Kennzeichnung ist als eine Beschriftung ausgebildet. Insbesondere ist es mit besonderem Vorteil erfindungsgemäß möglich, die Kennzeichnung schutzlacklos auszuführen, da sie anderweitig geschützt ist und andererseits durch die erfindungsgemäße Maßnahme und den Verzicht auf einen Schutzlack, besser funktionsgerecht erhalten bleibt.

Bevorzugt ist erfindungsgemäß vorgesehen, dass die Kennzeichnung auf einer seitlichen Fläche des männlichen Steckerverbindungsteiles angeordnet ist, die im Wesentlichen etwa parallel zur Steckrichtung des männlichen Steckerverbindungsteiles orientiert ist. Die Kennzeichnung kann insbesondere in einem Bereich einer umlaufenden seitlichen Fläche des männlichen Steckerverbindungsteiles angeordnet sein. Allerdings könnte die Kennzeichnung auch auf einem Sockel des männlichen Steckerverbindungsteiles angeordnet sein oder auf einer Basis des männlichen Steckerverbindungsteiles angeordnet sein.

Insbesondere kann die Kennzeichnung auf einer an dem männlichen Steckerverbindungsteiles angebrachten Platte angeordnet sein.

Ein Verfahren zur Herstellung einer Verbindung mittels einer Steckerverbindung für das in selbständiger Lösung der gestellten Aufgabe auch selbständiger Schutz beansprucht wird, zeichnet sich erfindungsgemäß dadurch aus, dass wenigstens eine Kennzeichnung auf dem männlichen Steckerverbindungsteil in einem in das weibliche Steckerverbindungsteil versenkbaren Bereich angeordnet wird, dass das männliche Steckerverbindungsteil in das weibliche Steckerverbindungsteil derart gesteckt wird, dass die Kennzeichnung in dem weiblichen Steckerverbindungsteil versenkt ist, und
dass die so hergestellte Steckerverbindung erst anschließend mit einem wasserdichten und/oder wasserabweisenden Schutzlack versehen wird.

Auf diese Weise ist mit Vorteil erfindungsgemäß sichergestellt, dass ein geeigneter Schutz der Steckerverbindung für ihren Einsatzzweck möglich ist und dennoch die Kennzeichnung funktional erhalten bleibt.

Eine Weiterbildung des erfindungsgemäßen Verfahrens sieht vor, dass die Steckerverbindung vor oder nach dem Versehen mit einem Schutzlack von außen (weitgehend) frei zugänglich an einem Nutzfahrzeug oder Nutzfahrzeugteil angeordnet wird, was durch den Schutz ermöglicht ist.

## Patentansprüche

1. Spritzwassergeschützte Steckerverbindung, insbesondere zur Herstellung einer elektrischen und / oder informationstechnologischen Verbindung, vorzugsweise im Bereich eines Nutzfahrzeuges,
umfassend wenigstens ein weibliches und ein männliches Steckerverbindungsteil, mit wenigstens einer Kennzeichnung auf dem männlichen Steckerverbindungsteil in einem in das weibliche Steckerverbindungsteil versenkbaren Bereich, wobei die Kennzeichnung als eine Beschriftung ausgebildet ist, und wobei ein wasserdichter und/oder wasserabweisender Schutzlack auf der Steckverbindung aufgetragen ist.

2. Steckerverbindung nach Anspruch 1, **dadurch gekennzeichnet, dass** die Kennzeichnung schutzlacklos ausgeführt ist.

3. Steckerverbindung nach einem der vorhergehenden Ansprüche, **dadurch gekennzeichnet, dass** die Kennzeichnung auf einer seitlichen Fläche des männlichen Steckerverbindungsteiles angeordnet ist, die im Wesentlichen etwa parallel zur Steckrichtung des männlichen Steckerverbindungsteiles orientiert ist.

4. Steckerverbindung nach Anspruch 3,
**dadurch gekennzeichnet, dass**
die Kennzeichnung in einem Bereich einer umlaufenden seitlichen Fläche des männlichen Steckerverbindungsteiles angeordnet ist.

5. Steckerverbindung nach einem der vorhergehenden Ansprüche, **dadurch gekennzeichnet, dass** die Kennzeichnung auf einem Sockel des männlichen Steckerverbindungsteiles angeordnet ist.

6. Steckerverbindung nach einem der vorhergehenden Ansprüche, **dadurch gekennzeichnet, dass** die Kennzeichnung auf einer Basis des männlichen Steckerverbindungsteiles angeordnet ist.

7. Steckerverbindung nach einem der vorhergehenden Ansprüche, **dadurch gekennzeichnet, dass** die Kennzeichnung auf einer an dem männlichen Steckerverbindungsteiles angebrachten Platte angeordnet ist.

8. Verfahren zur Herstellung einer Verbindung mittels einer spritzwassergeschützten Steckerbindung nach einem oder mehreren der vorhergehenden Ansprüche, **dadurch gekennzeichnet, dass**
wenigstens eine Kennzeichnung auf dem männlichen Steckerverbindungsteil in einem in das weibliche Steckerverbindungsteil versenkbaren Bereich angeordnet wird,
dass das männliche Steckerverbindungsteil in das weibliche Steckerverbindungsteil derart gesteckt wir, dass die Kennzeichnung in dem weiblichen Steckerverbindungsteil versenkt ist und
dass die so hergestellte Steckerverbindung erst anschließend mit einem wasserdichten und/oder wasserabweisenden Schutzlack versehen wird.

9. Verfahren nach Anspruch 8, **dadurch gekennzeichnet, dass** die Steckerverbindung vor oder nach dem Versehen mit einem Schutzlack von außen frei zugänglich an einem Nutzfahrzeug oder Nutzfahrzeugteil angeordnet wird.

## Claims

1. Plug connection protected against splashing, in particular for producing an electrical and/or information-technology connection, preferably in the region of a utility vehicle,
comprising at least one female and one male plug connection part, having
at least one identifier on the male plug connection part in a region which can be lowered into the female plug connection part,
wherein the identifier is in the form of a label, and wherein a water-tight and/or water-repellent protective coating is applied to the plug connection.

2. Plug connection according to Claim 1, **characterized in that** the identifier is designed without a protective coating.

3. Plug connection according to one of the preceding claims, **characterized in that** the identifier is arranged on a lateral surface of the male plug connection part, which lateral surface is oriented substantially approximately parallel to the insertion direction of the male plug connection part.

4. Plug connection according to Claim 3, **characterized in that** the identifier is arranged in a region of a peripheral lateral surface of the male plug connection part.

5. Plug connection according to one of the preceding claims, **characterized in that** the identifier is arranged on a skirting of the male plug connection part.

6. Plug connection according to one of the preceding claims, **characterized in that** the identifier is arranged on a base of the male plug connection part.

7. Plug connection according to one of the preceding claims, **characterized in that** the identifier is arranged on a plate which is fitted to the male plug connection part.

8. Method for producing a connection by means of a plug connection protected against splashing according to one or more of the preceding claims,
**characterized in that**
at least one identifier is arranged on the male plug connection part in a region which can be lowered into the female plug connection part,
**in that** the male plug connection part is inserted into the female plug connection part in such a way that the identifier is lowered into the female plug connection part, and
**in that** the plug connection produced in this way is only then provided with a water-tight and/or water-repellent protective coating.

9. Method according to Claim 8, **characterized in that** the plug connection is arranged on a utility vehicle or utility vehicle part, such that it is freely accessible from the outside, before or after being provided with a protective coating.

## Revendications

1. Connecteur étanche aux projections d'eau, en particulier pour établir une connexion électrique et/ou informatique, de préférence à proximité d'un véhicule utilitaire, comprenant au moins une partie de connecteur femelle et une partie de connecteur mâle, muni d'au moins un marquage sur la partie de connecteur mâle dans une zone qui peut être enfoncée dans la partie de connecteur femelle, dans lequel le marquage est réalisé sous la forme d'une inscription, et dans lequel un vernis protecteur imperméable et/ou hydrophobe est appliqué sur le connecteur.

2. Connecteur selon la revendication 1, **caractérisé en ce que** le marquage est réalisé sans vernis protecteur.

3. Connecteur selon l'une quelconque des revendications précédentes, **caractérisé en ce que** le marquage est disposé sur une surface latérale de la partie de connecteur mâle qui est orientée sensiblement parallèlement au sens d'enfichage de la partie de connecteur mâle.

4. Connecteur selon la revendication 3, **caractérisé en ce que** le marquage est disposé dans une zone d'une surface latérale périphérique de la partie de connecteur mâle.

5. Connecteur selon l'une quelconque des revendications précédentes, **caractérisé en ce que** le marquage est disposé sur un socle de la partie de connecteur mâle.

6. Connecteur selon l'une quelconque des revendications précédentes, **caractérisé en ce que** le marquage est réalisé sur une base de la partie de connecteur mâle.

7. Connecteur selon l'une quelconque des revendications précédentes, **caractérisé en ce que** le marquage est disposé sur une plaque montée sur la partie de connecteur mâle.

8. Procédé pour établir une connexion au moyen d'un connecteur protégé contre les projections d'eau selon une ou plusieurs des revendications précédentes, **caractérisé en ce qu'**au moins un marquage est disposé sur la partie de connecteur mâle dans une zone qui peut être enfoncée dans la partie de connecteur femelle,
**en ce que** la partie de connecteur mâle est enfichée dans la partie de connecteur femelle de manière à ce que le marquage soit enfoncé dans la partie de connecteur femelle et à ce que le connecteur ainsi réalisé soit uniquement muni d'un vernis protecteur imperméable et/ou hydrophobe.

9. Procédé selon la revendication 8, **caractérisé en ce que** le connecteur est disposé de manière à être librement accessible de l'extérieur, avant ou après avoir été muni d'un vernis protecteur, sur un véhicule utilitaire ou une partie de véhicule utilitaire.
